# EUROPÄISCHE PATENTSCHRIFT

(11) **EP 1 881 102 B1**
(45) Veröffentlichungstag und Bekanntmachung des Hinweises auf die Patenterteilung: **03.09.2008**
(21) Anmeldenummer: 07012935.8
(22) Anmeldetag: 02.07.2007
(51) Int. Cl.: D06F 57/08

(54) **Wäschetrocknungsgestell**
Clotheshorse
Chassis pour séchoir à linge

(30) Priorität: 21.07.2006 DE 102006033833
(43) Veröffentlichungstag der Anmeldung: 23.01.2008
(73) Patentinhaber: LEIFHEIT AG, 56377 Nassau (DE)
(72) Erfinder: Pakusa, Norbert, 56377 Schweighausen (DE)

(56) Entgegenhaltungen:
- DE-A1- 2 659 678
- DE-A1- 10 012 586
- DE-U1-1202004 007 58
- US-A- 2 772 788

## Beschreibung

Die Erfindung betrifft ein Wäschetrocknungsgestell gemäß den oberbegriff des unabhängigen Anspruchs.

Aus DE 20 2004 007 581 U1 ist ein Wäschetrockner bekannt bei dem an einem oder mehreren Wäschestäben Mittel zum Fixieren von Aufhängehaken von Kleiderbügeln vorgesehen sind, die ein Verrutschen der Aufhängehaken entlang der Wäschestäbe verhindern. Der Wäschetrockner, der als Standtrockner ausgeführt ist, hat den Nachteil, dass die Höhe des Mittel zum Fixieren von Aufhängehaken nicht ausreicht, um Hemden oder Hosen auf einem Kleiderbügel aufzuhängen ohne dass diese den Boden berühren.

Es ist daher die Aufgabe der vorliegenden Erfindung einen - vorzugsweise zusammenklappbaren - Wäschetrockner anzugeben, der neben dem Aufhängen von Wäschestücken auf einer Wäscheleine oder auf Trockenstäben auch das Aufhängen von Kleidungsstücken mit Kleiderbügeln erlaubt, ohne das die aufgehängten Kleidungsstücke den Boden berühren.

Die Aufgabe wird durch ein Wäschetrocknungsgestell gemäß dem Anopruch 1 gelöst.

Das erfindungsgemäße Wäschetrocknungsgestell hat den Vorteil, dass neben der üblichen Aufhängeweise auf Wäscheleinen oder auf Trockenstäben auch das Aufhängen von Kleidungsstücken mit Kleiderbügeln, beispielsweise von Oberhemden, ermöglicht ist.

In einer vorteilhaften Ausführung ist der doppelschenklige Kleiderbügelhalter wahlweise in eine Einklappstellung oder eine Ausklappstellung überführbar. Diese Ausführung hat den besonderen Vorteil, dass in der Ausklappstellung ein zusätzliches Aufhängen von Kleidungsstücken mit Kleiderbügeln ermöglicht ist, ohne dass diese den Boden berühren, und dass dennoch die Abmessungen des Wäschetrocknungsgestells in der Einklappstellung gar nicht oder nur unwesentlich vergrößert sind.

Zur Erzielung eines größeren Abstandes zum Boden - insbesondere zum Aufhängen langer Kleidungsstücke, wie beispielsweise Hosen - ist in einer weiteren vorteilhaften Ausführung der Stativschenkel in der Ausklappstellung nach oben gerichtet. Vorzugsweise ist der Einhängeschenkel in der Ausklappstellung waagerecht angeordnet. Der Einhängeschenkel weist zum Sicheren Einhängen Durchbrüche und/oder Ausnehmungen für den Haken eines oder mehrerer Kleiderbügel auf.

Für eine besonderes einfache und unkomplizierte Handhabung ist in einer vorteilhaften Ausführung ein Scharnier zur gelenkigen Verbindung von Stativschenkel und Einhängeschenkel vorgesehen.

In einer besonders platzsparenden und gleichzeitig robusten Ausführung ist vorgesehen, dass der Einhängeschenkel in der Einklappstellung am Stativschenkel anliegt. Vorzugsweise schmiegt sich der Einhängeschenkel in der Einklappstellung an den Stativschenkel an. Hierzu können der Einhängeschenkel und/oder der Stativschenkel ein Hohlkehlprofil aufweisen. In einer vorteilhaften Ausführung weist der Einhängeschenkel ein Halbrohrprofil auf, dessen Innendurchmesser dem Außendurchmesser des Stativschenkels entspricht. Das Halbrohrprofil des Einhängeschenkels schmiegt sich bei dieser Ausführung in der Einklappstellung an den Stativschenkel an.

Bei einer besonderen Ausführung ist vorgesehen, dass der doppelschenklige Kleiderbügelhalter gelenkig an einem Element des Wäschetrocknungsgestells angeordnet ist. Beispielsweise kann ein weiteres Scharnier zur gelenkigen Verbindung des doppelschenklige Kleiderbügelhalter mit einem Element des Wäschetrocknungsgestells vorgesehen sein. Das Element kann beispielsweise ein Holm und/oder eine Strebe und/oder ein Trockenstab und/oder ein Standbein sein.

In einer platzsparenden und robusten Ausführung weist der Stativschenkel ein Halbrohrprofil auf, dessen Innendurchmesser dem Außendurchmesser des Elements entspricht. Das Halbrohrprofil des Stativschenkels schmiegt sich bei dieser Ausführung in der Einklappstellung an das Element an. Vorzugsweise kann - wie bereits ausgeführt - vorgesehen sein, dass sich zusätzlich das Halbrohrprofil des Einhängeschenkel in der Einklappstellung an den Stativschenkel anschmiegt.

Bei einer besonderen Ausführung ist vorgesehen, die ein leichtes Aufhängen ermöglicht, ist das Element Bestandteil eines Trockengitters - vorzugsweise Bestandteil des Rahmens eines Trockengitters -. Es kann sich beispielsweise um einen Längsholm und/oder einen Querholm und/oder um einen Trockenstab des Trockengitters handeln.

In einer vorteilhaften Ausführung weist das Trockengitter von einem Querholm zu einem weiteren Querholm verlaufende Wäschestäbe und/oder Wäscheleinen auf.

Bei einer besonderen Ausführung ist vorgesehen, dass der Stativschenkel und/oder der Einhängeschenkel in der Einklappstellung am Element anliegt bzw. anliegen. Es kann weiter vorgesehen sein, dass sich der Stativschenkel und/oder der Einhängeschenkel in der Einklappstellung an das Element anschmiegen.

In einer kompakten Ausführung sind der Stativschenkel und der Einhängeschenkel und das Element in der Einklappstellung parallel zueinander angeordnet.

Das Wäschetrocknungsgestell ist in einer vorteilhaften Ausführung als Standtrockner ausgebildet.

In einer vorteilhaften Ausführung weist das Wäschetrocknungsgestell ein Trockengitter auf. Es kann vorteilhafter Weise vorgesehen sein, dass der Einhängeschenkel in der Ausklappstellung höher als das Trockengitter angeordnet ist. Diese Ausführung hat den Vorteil, dass sich sowohl das Trockengitter zum Aufhängen an Trockenstäben oder Wäscheleinen, als auch der Einhängeschenkel zu Aufhängen von Kleidungsstücken auf Kleiderbügeln, jeweils in für ihre Zweckbestimmung günstiger Höhe befinden.

In einer vorteilhaften Ausführung ist das Wäschetrocknungsgestell zusammenklappbar ausgebildet.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
Fig. 1 ein erfindungsgemäßes Wäschetrocknungsgestell mit einem doppelschenkligen Kleiderbügelhalter in der Ausklappstellung in einer Seitendarstellung,
Fig. 2 das erfindungsgemäße Wäschetrocknungsgestell mit dem doppelschenkligen Kleiderbügelhalter in der Einklappstellung in einer Seitendarstellung,
Fig. 3 das zusammengeklappte erfindungsgemäße Wäschetrocknungsgestell mit dem doppelschenkligen Kleiderbügelhalter in einer Seitendarstellung,
Fig. 4 das erfindungsgemäße Wäschetrocknungsgestell mit dem doppelschenkligen Kleiderbügelhalter in der Ausklappstellung,
Fig. 5 das erfindungsgemäße Wäschetrocknungsgestell mit dem doppelschenkligen Kleiderbügelhalter in der Einklappstellung in einer Perspektivdarstellung,
Fig. 6 das zusammengeklappte erfindungsgemäße Wäschetrocknungsgestell mit dem doppelschenkligen Kleiderbügelhalter in einer Perspektivdarstellung, und
Fig. 7 eine Detaildarstellung der Einklappstellung.

Fig. 1 zeigt ein erfindungsgemäßes Wäschetrocknungsgestell 1 mit einem doppelschenkligen Kleiderbügelhalter 2 in der Ausklappstellung in einer Seitendarstellung. Der Kleiderbügelhalter 2 weist einen Stativschenkel 3 und einen Einhängeschenkel 4 auf, wobei der Stativschenkel 3 gelenkig mit dem Einhängeschenkel 4 verbunden ist. Der Stativschenkel 3 ist in der gezeigten Ausklappstellung nach oben gerichtet und gelenkig mit einem Element 5, nämlich einem Längsträger 6 eines Trockengitters 7 verbunden. Am Trockengitter 7 ist ein erster einklappbarer Standbeinbügel 8 und ein zweiter einklappbarer Standbeinbügel 9 angeordnet. Zur gelenkigen Verbindung von Stativschenkel und Einhängeschenkel ist ein Scharnier 10 vorgesehen. Zur gelenkigen Verbindung von Stativschenkel und Längsträger 6 ist ein weiteres Scharnier 11 vorgesehen. In der Ausklappstellung ist der Einhängeschenkel 4 waagerecht und oberhalb des Trockengitters 7 angeordnet.

Fig. 2 zeigt das erfindungsgemäße Wäschetrocknungsgestell 1 mit dem doppelschenkligen Kleiderbügelhalter 2 in der Einklappstellung in einer Seitendarstellung. Der Stativschenkel 3 ist als Halbrohrprofil ausgeführt, dessen Innendurchmesser dem Außendurchmesser des Elements 5 entspricht. Das Halbrohrprofil des Stativschenkels 3 schmiegt sich daher in der gezeigten Einklappstellung an das Element 5 an. Zusätzlich ist der Einhängeschenkel 4 als weiteres Halbrohrprofil ausgeführt, das sich in der Einklappstellung an den Stativschenkel 4 anschmiegt. Die Abmessungen sind gerade so gewählt, dass sich das Element 5 in den Stativschenkels 3 und der Stativschenkels 3 in den Einhängeschenkel 4 einfügt, was in Fig. 7 im Querschnitt dargestellt ist.

Fig. 3 zeigt das zusammengeklappte erfindungsgemäße Wäschetrocknungsgestell 1 mit dem doppelschenkligen Kleiderbügelhalter 2 in einer Seitendarstellung.

Fig. 4 zeigt perspektivisch das erfindungsgemäße Wäschetrocknungsgestell 1 mit dem doppelschenkligen Kleiderbügelhalter 2 in der Ausklappstellung. Das Trockengitter 7 ist mit Trockenstangen 12 ausgerüstet.

Fig. 5 zeigt perspektivisch das erfindungsgemäße Wäschetrocknungsgestell 1 mit dem doppelschenkligen Kleiderbügelhalter 2 in der Einklappstellung. Es ist deutlich zu erkennen, dass der eingeklappte doppelschenklige Kleiderbügelhalter 2 keinen zusätzlichen Bauraum beansprucht und den Benutzer in dieser Einklappstellung nicht stört.

Fig. 6 zeigt perspektivisch das zusammengeklappte erfindungsgemäße Wäschetrocknungsgestell 1 mit dem doppelschenkligen Kleiderbügelhalter 2. Auch in der vollständig zusammengeklappten Stellung des Wäschetrocknungsgestells 1 stört der in der Einklappstellung befindliche doppelschenklige Kleiderbügelhalter 2 den Benutzer nicht.

### Bezugszeichenliste:

- 1: Wäschetrocknungsgestell
- 2: doppelschenkliger Kleiderbügelhalter
- 3: Stativschenkel
- 4: Einhängeschenkel
- 5: Element
- 6: Längsträger
- 7: Trockengitter
- 8: erster einklappbarer Standbeinbügel
- 9: zweiter einklappbarer Standbeinbügel
- 10: Scharnier
- 11: weiteres Scharnier
- 12: Trockenstangen

## Patentansprüche

1. Wäschetrocknungsgestell (1), welches Wäscheleinen oder Trocken stäbe zum Aufhängen von Wäschestücken aufweist, **dadurch** gehennzeichnet, dass das Wäschtrocknungegestell (1) zusätzlich einen doppelschenkligen Kleiderbügelhalter aufweist, der einen Stativschenkel (3) und einen Einhängeschenkel (4) aufweist, wobei der Stativschenkel (3) gelenkig mit dem Einhängeschenkel (4) verbunden ist.

2. Wäschetrocknungsgestell (1) nach Anspruch 1, **dadurch gekennzeichnet, dass** der doppelschenklige Kleiderbügelhalter wahlweise in eine Einklappstellung oder eine Ausklappstellung überführbar ist.

3. Wäschetrocknungsgestell (1) nach dem Anspruch 2, **dadurch gekennzeichnet, dass** der Einhängeschenkel (4) in der Einklappstellung am Stativschenkel (3) anliegt und/oder dass sich der Einhängeschenkel (4) in der Einklappstellung an den Stativschenkel (3) anschmiegt.

4. Wäschetrocknungsgestell (1) nach einem der Ansprüche 1 bis 3, **dadurch gekennzeichnet, dass** der Einhängeschenkel (4) und/oder der Stativschenkel (3) ein Hohlkehlprofil und/oder ein Halbrohrprofil aufweist bzw. aufweisen.

5. Wäschetrocknungsgestell (1) nach einem der Ansprüche 1 bis 4, **dadurch gekennzeichnet, dass** der doppelschenklige Kleiderbügelhalter gelenkig an einem Element (5) des Wäschetrocknungsgestells (1) angeordnet ist.

6. Wäschetrocknungsgestell (1) nach Anspruch 2 und 5, **dadurch gekennzeichnet, dass** der Stativschenkel (3) und/oder der Einhängeschenkel (4) in der Einklappstellung am Element (5) anliegt bzw. anliegen und/oder sich an das Element (5) anschmiegt bzw. anschmiegen.

7. Wäschetrocknungsgestell (1) nach einem der Ansprüche 2 bis 6, **dadurch gekennzeichnet, dass** das Wäschetrocknungsgestell (1) ein Trockengitter (7) aufweist und dass der Einhängeschenkel (4) in der Ausklappstellung höher als das Trockengitter (7) angeordnet ist.

8. Wäschetrocknungsgestell(1) nach einem der Ansprüche 1 bis 7, **dadurch gekennzeichnet, dass** der Einhängeschenkel(4) Durchbrüche und/oder Ausnehmungen für den Haken eines Kleiderbügels aufweist.

## Claims

1. Clothes-horse (1) which has washing lines or drying bars on which to hang items of laundry, **characterized in that** the clothes-horse (1) additionally has a double-limbed clothes-hanger holder with a support limb (3) and a suspension limb (4), the support limb (3) being connected in an articulated manner to the suspension limb (4).

2. Clothes-horse (1) according to Claim 1, **characterized in that** the double-limbed clothes-hanger holder can be transferred optionally into a swung-in position or a swung-out position.

3. Clothes-horse (1) according to Claim 2, **characterized in that** the suspension limb (4), in the swung-in position, butts against the support limb (3), and/or **in that** the suspension limb (4), in the swung-in position, fits right up against the support limb (3).

4. Clothes-horse (1) according to one of Claims 1 to 3, **characterized in that** the suspension limb (4) and/or the support limb (3) have/has a grooved profile and/or a half-tube profile.

5. Clothes-horse (1) according to one of Claims 1 to 4, **characterized in that** the double-limbed clothes-hanger holder is arranged in an articulated manner on an element (5) of the clothes-horse (1).

6. Clothes-horse (1) according to Claims 2 and 5, **characterized in that** the support limb (3) and/or the suspension limb (4), in the swung-in position, butt/butts against the element (5) and/or fit/fits right up against the element (5).

7. Clothes-horse (1) according to one of Claims 2 to 6, **characterized in that** the clothes-horse (1) has a drying grille (7), and **in that** the suspension limb (4), in the swung-out position, is arranged at a higher level than the drying grille (7).

8. Clothes-horse (1) according to one of Claims 1 to 7, **characterized in that** the suspension limb (4) has through passages and/or recesses for the hook of a clothes hanger.

## Revendications

1. Châssis pour séchoir à linge (1), qui présente des cordes à linge ou des barres de séchage pour accrocher des articles lavés, **caractérisé en ce que** le châssis pour séchoir à linge (1) présente en outre un support de cintres à deux branches qui présente une branche de support (3) et une branche d'accrochage (4), la branche de support (3) étant connectée de manière articulée à la branche d'accrochage (4).

2. Châssis pour séchoir à linge (1) selon la revendication 1, **caractérisé en ce que** le support de cintres à deux branches peut être transféré au choix par rabattement entre une position fermée ou une position ouverte.

3. Châssis pour séchoir à linge (1) selon la revendication 2, **caractérisé en ce que** la branche d'accrochage (4) s'applique dans la position fermée sur la branche de support (3) et/ou **en ce que** la branche d'accrochage (4) épouse étroitement la forme de la branche de support (3) dans la position fermée.

4. Châssis pour séchoir à linge (1) selon l'une quelconque des revendications 1 à 3, **caractérisé en ce que** la branche d'accrochage (4) et/ou la branche de support (3) présente ou présentent un profil en cannelures et/ou un profil en demi-tube.

5. Châssis pour séchoir à linge (1) selon l'une quelconque des revendications 1 à 4, **caractérisé en ce que** le support de cintres à deux branches est disposé de manière articulée sur un élément (5) du châssis pour séchoir à linge (1).

6. Châssis pour séchoir à linge (1) selon les revendications 2 et 5, **caractérisé en ce que** la branche de support (3) et/ou la branche d'accrochage (4) s'applique ou s'appliquent dans la position fermée contre l'élément (5) et/ou épouse ou épousent étroitement la forme de l'élément (5).

7. Châssis pour séchoir à linge (1) selon l'une quelconque des revendications 2 à 6, **caractérisé en ce que** le châssis pour séchoir à linge (1) présente une grille de séchage (7) et **en ce que** la branche d'accrochage (4) est disposée dans la position ouverte dans une position plus haute que la grille de séchage (7).

8. Châssis pour séchoir à linge (1) selon l'une quelconque des revendications 1 à 7, **caractérisé en ce que** la branche d'accrochage (4) présente des orifices et/ou des évidements pour le crochet d'un cintre.
